# EUROPÄISCHE PATENTSCHRIFT

(11) **EP 1 775 378 B1**
(45) Veröffentlichungstag und Bekanntmachung des Hinweises auf die Patenterteilung: **12.01.2011**
(21) Anmeldenummer: 06121707.1
(22) Anmeldetag: 04.10.2006
(51) Int. Cl.: D21G 9/00

(54) **Überführvorrichtung**
Transfer apparatus
Appareil de transfert

(30) Priorität: 14.10.2005 DE 102005049170
(43) Veröffentlichungstag der Anmeldung: 18.04.2007
(73) Patentinhaber: Voith Patent GmbH, 89522 Heidenheim (DE)
(72) Erfinder: Müller, Ansgar, 89522 Heidenheim (DE)
(74) Vertreter: Kunze, Klaus

(56) Entgegenhaltungen:
- EP-A2- 1 338 698
- GB-A- 2 388 105
- US-A1- 2004 079 506

## Beschreibung

Die Erfindung betrifft eine Vorrichtung zum Überführen eines Streifens einer Materialbahn innerhalb einer Maschine zur Behandlung einer Materialbahn, insbesondere Faserstoffbahn, in eine außerhalb des Bahnlaufweges angeordnete, am Anfang einer Seilanordnung gebildete Seilschere (siehe US-A-2004 07 95 06). Sie betrifft ferner eine Maschine zur Behandlung einer Materialbahn, insbesondere Faserstoffbahn, mit wenigstens einer solchen Überführvorrichtung. Bei der zu behandelnden Materialbahn kann es sich insbesondere um eine Papier-, Karton- oder Tissuebahn handeln.

Bisher wird der betreffende Einführstreifen, z.B. Papierstreifen, in eine in Querrichtung, d.h. quer zur Bahnlaufrichtung betrachtet außen liegende Seilschere eingeschossen. Dazu werden in der Regel Abstechblasrohre, Blastische und Leitbleche eingesetzt. Die Zuverlässigkeit, mit der der Einführstreifen in eine solche außen liegende Seilschere eingebracht werden kann, hängt nun aber stark vom Flächengewicht der Materialbahn, der Maschinengeschwindigkeit und weiteren Parametern ab. So müssen insbesondere die Luftdüsen bzw. die Durchflussmenge stets von neuem beispielsweise an die betreffenden Papierparameter angepasst werden. Die Wahrscheinlichkeit dafür, dass bei diesen herkömmlichen Systemen der Einführstreifen tatsächlich in die Seilschere gelangt und entsprechend über die Seilanordnung in der gewünschten Weise in die Behandlungseinrichtung eingeführt wird, liegt lediglich bei etwa 50 %. Demzufolge können die bisher üblichen Systeme in der Regel nicht am letzten Trockenzylinder installiert werden, da andernfalls die Gefahr besteht, dass eine große Menge an Fetzen in die betreffende Trockengruppe gelangt.

Der Erfindung liegt die Aufgabe zugrunde, eine verbesserte Überführvorrichtung sowie eine verbesserte Maschine der eingangs genannten Art zu schaffen, bei denen die zuvor genannten Probleme beseitigt sind. Dabei soll insbesondere eine möglichst zuverlässige Streifenüberführung zwischen den betreffenden Abschnitten der Maschine, beispielsweise Papiermaschine, sichergestellt sein.

Bezüglich der Überführvorrichtung wird diese Aufgabe erfindungsgemäß gelöst durch einen Saugkopf und eine Führungseinrichtung, über die der Saugkopf so bewegbar ist, dass der von diesem erfasste Bahnstreifen aus dem Bahnlaufweg heraus und in die Seilschere hinein bewegbar ist.

Aufgrund dieser Ausbildung ist eine in hohem Maße zuverlässige Überführung der Materialbahn zwischen verschiedenen Abschnitten der betreffenden Maschine, z.B. Papiermaschine, sichergestellt. So ist beispielsweise ein sicheres Überführen zwischen einer mit Luftdruck überführenden einreihigen Trockengruppe und einer mit Seilen überführenden zweireihigen Trockengruppe, beispielsweise bei so genannten "Drystar"-Umbauten möglich. Die erfindungsgemäße Überführvorrichtung ist grundsätzlich jedoch auch in anderen Abschnitten der betreffenden Maschine, z.B. Papiermaschine, einsetzbar, beispielsweise zum Überführen durch Streichaggregate, usw.

Bevorzugt ist der Bahnstreifen über den Saugkopf aus dem Bahnlaufweg heraus in eine Seilebene bewegbar, in der die Seile der Seilanordnung zumindest überwiegend geführt sind.

Vorteilhafterweise liegt auch die Seilschere in dieser Seilebene, in der die Seile der Seilanordnung zumindest überwiegend geführt sind.

Bei einer bevorzugten praktischen Ausführungsform der erfindungsgemäßen Überführvorrichtung umfasst die Führungseinrichtung zwei relativ zueinander verschwenkbare Linearführungen.

Dabei ist diese Führungseinrichtung bevorzug so ausgestaltet, dass eine erste Linearführung eine lineare Bewegung der zweiten Linearführung in einer zur Seilebene parallelen Ebene zulässt und dass die zweite Linearführung, an der der Saugkopf linear verschiebbar gelagert ist, relativ zur ersten Linearführung vorzugsweise in einer zur Seilebene senkrechten Ebene verschwenkbar ist.

Vorteilhafterweise umfasst die Führungseinrichtung als Linearführungen zwei relativ zueinander verschwenkbare Kolben/Zylinder-Anordnungen.

Dabei ist zweckmäßigerweise der Kolben einer ersten der beiden relativ zueinander verschwenkbaren Kolben/Zylinder-Anordnungen mit dem Zylinder der zweiten Kolben/Zylinder-Anordnung und der Kolben der zweiten Kolben/ZylinderAnordnung mit dem Saugkopf gekoppelt.

Bevorzugt erstreckt sich der Zylinder der ersten Kolben/Zylinder-Anordnung in einer zur Seilebene parallelen Ebene. Dabei ist der Zylinder der ersten Kolben/Zylinder-Anordnung vorteilhafterweise zumindest im Wesentlichen vertikal ausgerichtet.

Die zweite Kolben/Zylinder-Anordnung ist relativ zur ersten Kolben/ZylinderAnordnung bevorzugt in einer zur Seilebene senkrechten Ebene verschwenkbar.

Von Vorteil ist insbesondere auch, wenn die erste Kolben/Zylinder-Anordnung ohne Kolbenstange ausgeführt und deren Kolben entsprechend direkt mit dem Zylinder der zweiten Kolben/Zylinder-Anordnung gekoppelt ist.

Alternativ oder zusätzlich kann zweckmäßigerweise auch die zweite Kolben/Zylinder-Anordnung ohne Kolbenstange ausgeführt sein, wobei in diesem Fall deren Kolben entsprechend direkt mit dem Saugkopf gekoppelt ist.

Der Bahnstreifen wird über die zweite Linearführung bzw. die zweite Kolben/Zylinder-Anordnung also bevorzugt schräg in die Seilschere überführt bzw. aus dem Bahnlaufweg heraus in die Seilebene verschwenkt.

In Maschinenbereichen mit genügend großem Bauraum, z.B. innerhalb einer Streichmasehine kann anstelle der Linearführung auch der Antrieb der Zylinder über einen längeren Hebel rotatorisch erfolgen.

Zur entsprechenden Verlagerung des Saugkopfes ist die Führungseinrichtung bevorzugt pneumatisch, hydraulisch und/oder elektrisch betätigbar.

Die beiden Kolben/Zylinder-Anordnungen können also zweckmäßigerweise jeweils durch eine pneumatische oder durch eine hydraulische Einheit oder durch eine elektrische Einheit gebildet sein.

Der Saugkopf ist vorzugsweise über einen Schlauch oder ein Rohr mit Unterdruck beaufschlagbar.

Zur Beaufschlagung des Saugkopfes mit Unterdruck ist vorteilhafterweise ein Ejektor vorgesehen. Dabei ist der Ejektor vorzugsweise druckbetätigt.

Alternativ oder zusätzlich kann zur Beaufschlagung des Saugkopfes mit Unterdruck vorteilhafterweise auch eine Vakuumpumpe vorgesehen sein.

Der Saugkopf besitzt zweckmäßigerweise einen starren Aufbau.

Bei einer bevorzugten praktischen Ausführungsform der erfindungsgemäßen Überführvorrichtung ist der Saugkopf zumindest teilweise aus Blech gefertigt.

Die erfindungsgemäße Maschine zur Behandlung einer Materialbahn, insbesondere Faserstoffbahn; zeichnet sich dadurch aus, dass sie wenigstens eine erfindungsgemäße Überführvorrichtung umfasst.

Dabei wird der in die Seilschere zu überführende Bahnstreifen vorzugsweise von einem Trockenzylinder abgenommen.

Hier kann der in die Seilschere zu überführende Bahnstreifen insbesondere von dem letzten Trockenzylinder eines nur eine Trockenzylinderreihe aufweisenden Bereichs abgenommen werden.

Bevorzugt ist die Überführvorrichtung unterhalb eines dem Trockenzylinder zugeordneten Schabers angeordnet. Dabei ist der Saugkopf zur Übernahme des Bahnstreifens vorteilhafterweise in eine Position direkt unterhalb des Schabers bewegbar.

Bei einer weiteren zweckmäßigen Ausführungsform der erfindungsgemäßen Maschine wird der in die Seilschere zu überführende Bahnstreifen zwischen einer Trockengruppe mit nur einer Trockenzylinderreihe und einer Trockengruppe mit zwei Trockenzylinderreihen abgenommen.

Der Bahnstreifen kann also beispielsweise mittels eines besaugten Rohres von der Papierebene in die Seilebene verbracht werden. Dazu kann das besaugte Rohr vorzugsweise pneumatisch, hydraulisch oder elektrisch zurückgezogen werden, wodurch der Bahnstreifen in die Seilschere eingezogen und von dieser erfasst wird. Daraufhin reißt der Bahnstreifen, und er wird von den Seilen mitgerissen. Das Vakuum für das Rohr wird vorzugsweise von einem Ejektor erzeugt, kann alternativ aber auch durch eine Vakuumpumpe erzeugt werden. Ein Ejektor bringt den Vorteil mit sich, dass er bei richtiger Auswahl keine Probleme hinsichtlich Papierfetzen mit sich bringt und zudem kostengünstig ist. Der höhere Luftverbrauch ist vertretbar, da die Überführzeiten relativ klein sind.

Vorteilhafterweise ist die Überführvorrichtung entweder unter dem Schaber des vorletzten Trockenzylinders im einreihigen Bereich angeordnet oder direkt an der Gruppentrennung zwischen dem einreihigen und dem zweireihigen Bereich. Mittels des Saugkopfes wird der Bahnstreifen direkt unter dem Schaber aufgesaugt, und er-wird beispielsweise über zwei vorzugsweise kolbenstangenlose Pneumatikzylinder in Richtung der Seilschere bewegt. Mittels eines der beiden Pneumatikzylinder wird der Saugkopf aus der Bahnstreifenebene in die Seilebene bewegt, während der andere Pneumatikzylinder für den Transport in Richtung Seilschere sorgt. Sobald das Papier von der Seilschere erfasst wird, wird der Bahnstreifen oder Bändel abgerissen und von dem Seil mitgenommen. Der Saugkopf kann sehr einfach ausgeführt sein, da er nicht um Kurven laufen muss. Bevorzugt ist eine Blechkonstruktion.

Der Erfindung wird im Folgenden anhand eines Ausführungsbeispiels unter Bezugnahme auf die Zeichnung näher erläutert; in dieser zeigen:
- Fig. 1: eine schematische Seitenansicht eines Teils einer Trockenpartie einer Papiermaschine mit zugeordneter Überführvorrichtung und
- Fig. 2: eine perspektivische Darstellung des Trockenpartieabschnittes gemäß Fig. 1.

Die Fig. 1 und 2 zeigen einen Teil einer Trockenpartie einer Papiermaschine mit zugeordneter Überführvorrichtung 10. Es sind ein oben liegender Trockenzylinder 12 und zwei Leitwalzen 14, 16 zu erkennen, die jeweils beispielsweise durch eine so genannte Duostabilisatorwalze gebildet sein können.

Der in Bahnlaufrichtung L betrachtet hinteren Leitwalze 16 wird über eine Seilrolle 18 ein erstes Seil 20 und über eine Seilrolle 22 ein zweites Seil 24 zugeführt.

Wie insbesondere anhand der Fig. 1 zu erkennen ist, laufen die beiden Seile 20, 24 im Bereich der Leitwalze 16 unter Bildung einer Seilschere 26 zusammen, die den Anfang einer Seilanordnung bildet. Die Seilschere 26 liegt im vorliegenden Fall ebenso wie der zumindest überwiegende Teil der restlichen Seilanordnung in einer Seilebene außerhalb des Laufweges der zu behandelnden Materialbahn, hier z.B. Papierbahn.

In den Fig. 1 und 2 ist überdies eine Fundamentschiene 28 zu erkennen, auf der z.B. die Achsen der Leitwalzen 14, 16 abgestützt sind.

Dem Trockenzylinder 12 ist im unteren Bereich ein balkenartiger Schaber 30 zugeordnet, der dazu dient, einen Bahnstreifen vom Trockenzylinder 12 abzustreifen.

Dabei kann der in die Seilschere 26 zu überführende Bahnstreifen insbesondere von dem letzten Trockenzylinder eines nur eine Trockenzylinderreihe aufweisenden Bereichs abgenommen werden.

Wie anhand der Fig. 1 und 2 zu erkennen ist, ist die der Überführung des Bahnstreifens in die Seilschere 26 dienende Überführvorrichtung 10 unterhalb des dem Trockenzylinder 12 zugeordneten Schabers 30 angeordnet.

Wie bereits erwähnt, ist die Seilschere 26 außerhalb des Laufweges der Papierbahn, d.h. außerhalb der Papierebene angeordnet.

Die Überführvorrichtung 10 umfasst nun einen Saugkopf 32 sowie eine Führungseinrichtung 34, über die der Saugkopf 32 so bewegbar ist, dass der von diesem erfasste Bahnstreifen aus dem Bahnlaufweg heraus und in die Seilschere hinein bewegbar ist.

Dabei ist der Bahnstreifen über den Saugkopf 32 aus dem Bahnlaufweg heraus in die Seilebene bewegbar, in der die Seile 20, 24 zumindest überwiegend geführt sind. Im vorliegenden Fall liegt auch die Seilschere 26 in dieser Seilebene.

Die Führungseinrichtung 34 umfasst zwei relativ zueinander verschwenkbare Linearführungen in Form von zwei relativ zueinander verschwenkbaren Kolben/Zylinder-Anordnungen 36, 38.

Dabei lässt die erste Kolben/Zylinder-Anordnung 36 eine lineare Bewegung der zweiten Kolben/Zylinder-Anordnung 38 in einer zur Seilebene parallelen Ebene zu, während die zweite Kolben/Zylinder-Anordnung 38, an der der Saugkopf 32 linear verschiebbar gelagert ist, relativ zur ersten Kolben/Zylinder-Anordnung 36 vorzugsweise in einer zur Seilebene senkrechten Ebene verschwenkbar ist.

Beim vorliegenden Ausführungsbeispiel ist der Kolben der ersten 36 der beiden relativ zueinander verschwenkbaren Kolben/Zylinder-Anordnungen 36, 38 mit dem Zylinder der zweiten Kolben/Zylinder-Anordnung 38 und der Kolben der zweiten Kolben/Zylinder-Anordnung 38 mit dem Saugkopf 32 gekoppelt. Dabei erstreckt sich im vorliegenden Fall der Zylinder der ersten Kotben/Zylinder -Anordnung 36 in einer zur Seilebene parallelen Ebene. Bei der dargestellten Ausführungsform erstreckt er sich zumindest im Wesentlichen vertikal, d.h. im Wesentlichen senkrecht zur Fundamentalschiene 28, an der er befestigt sein kann. Wie insbesondere anhand der Fig. 2 zu erkennen ist, ist die zweite Kolben/Zylinder-Anordnung 38 relativ zur ersten Kolben/Zylinder-Anordnung 36 insbesondere in einer zur Seilebene senkrechten Ebene verschwenkbar.

Im vorliegenden Fall sind die beiden Kolben/Zylinder-Anordnungen 36, 38 jeweils ohne Kolbenstange ausgeführt Entsprechend ist der Kolben der ersten Kolben/Zylinder-Anordnung 36 direkt mit dem Zylinder der zweiten Kolben/ZylinderAnordnung 38 und der Kolben der zweiten Kolben/Zylinder-Anordnung 38 direkt mit dem Saugkopf 32 gekoppelt.

Während der Bahnstreifen über die zweite Kolben/Zylinder-Anordnung 38 schräg in die Seilebene bewegt wird, wird er über die Kolben/Zylinder-Anordnung 36 so bewegt, dass er sich in der Seilschere 26 verfängt.

Zur entsprechenden Verlagerung des Saugkopfes 26 kann die hier beispielsweise die beiden Kolben/Zylinder-Anordnungen 36, 38 umfassende Führungseinrichtung 34 insbesondere pneumatisch, hydraulisch und/oder elektrisch betätigbar sein. Die beiden Kolben/Zylinder-Anordnungen 26, 28 können also insbesondere jeweils durch eine pneumatische oder durch eine hydraulische Einheit gebildet sein.

Der Saugkopf 32 ist im vorliegenden Fall über einen Schlauch 40 (vgl. Fig. 1) mit Unterdruck beaufschlagbar. Grundsätzlich kann der Saugkopf 32 beispielsweise auch über ein Rohr oder dergleichen mit Unterdruck beaufschlagt sein.

Zur Beaufschlagung des Saugkopfes 32 mit Unterdruck ist im vorliegenden Fall ein Ejektor 42 vorgesehen. Wie anhand der Fig. 1 zu erkennen ist, ist dieser Ejektor 42 im vorliegenden Fall am dem Saugkopf 32 abgewandten Ende des Schlauches 40 vorgesehen. Dieser Ejektor 42 ist zweckmäßigerweise druckluftbetätigt.

Alternativ oder zusätzlich kann zur Beaufschlagung des Saugkopfes 32 mit Unterdruck insbesondere auch eine Vakuumpumpe vorgesehen sein.

Der Saugkopf 32 besitzt zweckmäßigerweise einen starren Aufbau, wobei er zumindest teilweise aus Blech gefertigt sein kann.

Bei dem Trockenzylinder 12 kann es sich beispielsweise um den letzten Trockenzylinder eines nur eine Trockenzylinderreihe aufweisenden Bereichs handeln.

Wie anhand der Fig. 1 und 2 zu erkennen ist, ist die Überführvorrichtung 10 unterhalb des dem Trockenzylinder 12 zugeordneten Schabers 30 angeordnet. Dabei ist der Saugkopf 32 über die Führungseinrichtung 34 zur Übernahme des Bahnstreifens in eine Position direkt unterhalb des Schabers 30 bewegbar.

Wie bereits erwähnt, kann die Überführvorrichtung 10 insbesondere unter dem Schaber des vorletzten Trockenzylinders im einreihigen Bereich angeordnet sein. Es ist insbesondere jedoch auch denkbar, diese Überführvorrichtung 10 direkt an der Gruppentrennung zwischen dem einreihigen und dem zweireihigen Bereich anzuordnen.

Der Bahnstreifen wird direkt unter dem Schaber aufgesaugt und anschließend über die beiden vorzugsweise kolbenstangenlosen Zylinder, vorzugsweise Pneumatikzylinder, in Richtung Seilschere bewegt. Der eine Pneumatikzylinder bewegt den Saugkopf aus der Streifen- oder Bändelebene in die Seilebene, während der andere Pneumatikzylinder für einen Transport in Richtung Seilschere sorgt.

Sobald das Papier von der Seilschere erfasst wird, wird der Bahnstreifen bzw. Bändel abgerissen und von den Seilen mitgenommen.

Der Saugkopf kann sehr einfach ausgeführt sein, da er nicht um Kurven laufen muss. Bevorzugt ist eine Blechkonstruktion vorgesehen.

### Bezugszeichenliste

- 10: Überführvorrichtung
- 12: Trockenzylinder
- 14: Leitwalze
- 16: Leitwalze
- 18: Seilrolle
- 20: Seil
- 22: Seilrolle
- 24: Seil
- 26: Seilschere
- 28: Fundamentalschiene
- 30: Schaber
- 32: Saugkopf
- 34: Führungseinrichtung
- 36: Linearführung, Kolben/Zylinder-Einheit
- 38: Linearführung, Kolben/Zylinder-Einheit
- 40: Schlauch
- 42: Ejektor

- L: Bahnlaufrichtung

## Patentansprüche

1. Vorrichtung (10) zum Überführen eines Streifens einer Materialbahn innerhalb einer Maschine zur Behandlung einer Materialbahn, insbesondere Faserstoffbahn, in eine außerhalb des Bahnlaufweges angeordnete, am Anfang einer Seilanordnung gebildete Seilschere (26),
**gekennzeichnet durch**
einen Saugkopf (32) und eine Führungseinrichtung (34), über die der Saugkopf (32) so bewegbar ist, dass der von diesem erfasste Bahnstreifen aus dem Bahnlaufweg heraus und in die Seilschere (26) hinein bewegbar ist.

2. Überführvorrichtung nach Anspruch 1,
**dadurch gekennzeichnet,**
**dass** der Bahnstreifen über den Saugkopf (32) aus dem Bahnlaufweg heraus in eine Seilebene bewegbar ist, in der die Seile (20, 24) der Seilanordnung zumindest überwiegend geführt sind.

3. Überführvorrichtung nach Anspruch 1 oder 2,
**dadurch gekennzeichnet,**
**dass** die Seilschere (26) in der Seilebene liegt, in der die Seile (20, 24) der Seilanordnung zumindest überwiegend geführt sind.

4. Überführvorrichtung nach einem der vorhergehenden Ansprüche,
**dadurch gekennzeichnet,**
**dass** die Führungseinrichtung (34) zwei relativ zueinander verschwenkbare Linearführungen (36, 38) umfasst.

5. Überführvorrichtung nach Anspruch 4,
**dadurch gekennzeichnet,**
**dass** eine erste Linearführung (36) eine lineare Bewegung der zweiten Linearführung (38) in einer zur Seilebene parallelen Ebene zulässt und dass die zweite Linearführung (38), an der der Saugkopf (32) linear verschiebbar gelagert ist, relativ zur ersten Linearführung (36) vorzugsweise in einer zur Seilebene senkrechten Ebene verschwenkbar ist.

6. Überführvorrichtung nach einem der vorhergehenden Ansprüche,
**dadurch gekennzeichnet,**
**dass** die Führungseinrichtung zwei relativ zueinander verschwenkbare Kolben/Zylinder-Anordnungen (36, 38) umfasst.

7. Überführvorrichtung nach Anspruch 6,
**dadurch gekennzeichnet,**
**dass** der Kolben einer ersten (36) der beiden relativ zueinander verschenkbaren Kolben/Zylinder-Anordnungen (36, 38) mit dem Zylinder der zweiten Kolben/Zylinder-Anordnung (38) und der Kolben der zweiten Kolben/Zylinder-Anordnung (38) mit dem Saugkopf (32) gekoppelt ist.

8. Überführvorrichtung nach Anspruch 7,
**dadurch gekennzeichnet,**
**dass** sich der Zylinder der ersten Kolben/Zylinder-Anordnung (36) in einer zur Seilebene parallelen Ebene erstreckt.

9. Überführvorrichtung nach Anspruch 8,
**dadurch gekennzeichnet,**
**dass** der Zylinder der ersten Kolben/Zylinder-Anordnung (36) zumindest im Wesentlichen vertikal ausgerichtet ist.

10. Überführvorrichtung nach einem der vorhergehenden Ansprüche,
**dadurch gekennzeichnet,**
**dass** die zweite Kolben/Zylinder-Anordnung (38) relativ zur ersten Kolben/Zylinder-Anordnung (36) vorzugsweise in einer zur Seilebene senkrechte Ebene verschwenkbar ist.

11. Überführvorrichtung nach einem der vorhergehenden-Ansprüche,
**dadurch gekennzeichnet,**
**dass** die erste Kolben/Zylinder-Anordnung (36) ohne Kolbenstange ausgeführt und deren Kolben entsprechend direkt mit dem Zylinder der zweiten Kolben/Zylinder-Anordnung (38) gekoppelt ist.

12. Überführvorrichtung nach einem der vorhergehenden Ansprüche,
**dadurch gekennzeichnet ,**
**dass** die zweite Kolben/Zylinder-Anordnung (38) ohne Kolbenstange ausgeführt und deren Kolben entsprechend direkt mit dem Saugkopf (32) gekoppelt ist.

13. Überführvorrichtung nach einem der vorhergehenden Ansprüche,
**dadurch gekennzeichnet ,**
**dass** der Bahnstreifen über die zweite Linearführung bzw. die zweite Kolben/Zylinder -Anordnung (38) schräg in die Seilschere überführt wird.

14. Überführvorrichtung nach einem der vorhergehenden Ansprüche,
**dadurch gekennzeichnet ,**
**dass** die Führungseinrichtung (34) zur entsprechenden Verlagerung des Saugkopfes (26) pneumatisch, hydraulisch und/oder elektrisch betätigbar ist.

15. Überführvorrichtung nach einem der vorhergehenden Ansprüche,
**dadurch gekennzeichnet ,**
**dass** die beiden Kolben/Zylinder-Anordnungen (26, 28) jeweils durch eine pneumatische oder durch eine hydraulische Einheit gebildet sind oder durch eine elektrische Einheit ersetzbar sind.

16. Überführvorrichtung nach einem der vorhergehenden Ansprüche,
**dadurch gekennzeichnet ,**
**dass** der Saugkop (32) über einen Schlauch (40) oder ein Rohr mit Unterdruck beaufschlagbar ist.

17. Überführvorrichtung nach einem der vorhergehenden Ansprüche,
**dadurch gekennzeichnet ,**
**dass** zur Beaufschlagung des Saugkopfes (32) mit Unterdruck ein Ejektor (42) vorgesehen ist.

18. Überführvorrichtung nach einem der vorhergehenden Ansprüche,
**dadurch gekennzeichnet ,**
**dass** der Ejektor (42) druckluftbetätigt ist.

19. Überführvorrichtung nach einem der vorhergehenden Ansprüche,
**dadurch gekennzeichnet ,**
**dass** zur Beaufschlagung des Saugkopfes (32) mit Unterdruck eine Vakuumpumpe vorgesehen ist.

20. Überführvorrichtung nach einem der vorhergehenden Ansprüche,
**dadurch gekennzeichnet ,**
**dass** der Saugkopf (32) einen starren Aufbau besitzt.

21. Überführvorrichtung nach einem der vorhergehenden Ansprüche,
**dadurch gekennzeichnet,**
**dass** der Saugkopf (32) zumindest teilweise aus Blech gefertigt ist.

22. Maschine zur Behandlung einer Materialbahn, insbesondere Faserstoffbahn, mit wenigstens einer Überführvorrichtung (10) nach einem der vorhergehenden Ansprüche.

23. Maschine nach Anspruch 22,
**dadurch gekennzeichnet,**
**dass** der in die Seilschere (26) zu überführende Bahnstreifen von einem Trockenzylinder (12) abgenommen wird.

24. Maschine nach Anspruch 23,
**dadurch gekennzeichnet,**
**dass** der in die Seilschere (26) zu überführende Bahnstreifen von dem letzten Trockenzylinder (12) eines nur eine Trockenzylinderreihe aufweisenden Bereichs abgenommen wird.

25. Maschine nach Anspruch 23 oder 24,
**dadurch gekennzeichnet,**
**dass** die Überführvorrichtung (10) unterhalb eines dem Trockenzylinder (12) zugeordneten Schabers (30) angeordnet ist.

26. Maschine nach Anspruch 25,
**dadurch gekennzeichnet,**
**dass** der Saugkopf (32) zur Übernahme des Bahnstreifens in eine Position direkt unterhalb des Schabers (30) bewegbar ist.

27. Maschine nach einem der vorhergehenden Ansprüche,
**dadurch gekennzeichnet,**
**dass** der in die Seilschere (26) zu überführende Bahnstreifen zwischen einer Trockengruppe mit nur einer Trockenzylinderreihe und einer Trockengruppe mit zwei Trockenzylinderreihen abgenommen wird.

## Claims

1. Apparatus (10) for transferring a strip of material web within a machine for treating the material web, in particular a fibrous web, into a rope pinch (26) arranged outside the web running path and formed at the start of a rope arrangement,
**characterized by**
a suction head (32) and a guide device (34), via which the suction head (32) can be moved in such a way that the web strip gripped by the latter can be moved out of the web running path and into the rope pinch (26).

2. Transfer apparatus according to Claim 1,
**characterized in that**
the web strip can be moved via the suction head (32) out of the web running path into a rope plane in which the ropes (20, 24) of the rope arrangement are at least predominantly guided.

3. Transfer apparatus according to Claim 1 or 2,
**characterized in that**
the rope pinch (26) lies in the rope plane in which the ropes (20, 24) of the rope arrangement are at least predominantly guided.

4. Transfer apparatus according to one of the preceding claims,
**characterized in that**
the guide device (34) comprises two linear guides (36, 38) that can be pivoted relative to each other.

5. Transfer apparatus according to Claim 4,
**characterized in that**
a first linear guide (36) permits a linear movement of the second linear guide (38) in a plane parallel to the rope plane, and **in that** the second linear guide (38), on which the suction head (32) is mounted such that it can be displaced linearly, can be pivoted relative to the first linear guide (36), preferably in a plane perpendicular to the rope plane.

6. Transfer apparatus according to one of the preceding claims,
**characterized in that**
the guide device comprises two piston/cylinder arrangements (36, 38) that can be pivoted relative to each other.

7. Transfer apparatus according to Claim 6,
**characterized in that**
the piston of a first (36) of the two piston/cylinder arrangements (36, 38) that can be pivoted relative to each other is coupled to the cylinder of the second piston/cylinder arrangement (38), and the piston of the second piston/cylinder arrangement (38) is coupled to the suction head (32).

8. Transfer apparatus according to Claim 7,
**characterized in that**
the cylinder of the first piston/cylinder arrangement (36) extends in a plane parallel to the rope plane.

9. Transfer apparatus according to Claim 8,
**characterized in that**
the cylinder of the first piston/cylinder arrangement (36) is aligned at least substantially vertically.

10. Transfer apparatus according to one of the preceding claims,
**characterized in that**
the second piston/cylinder arrangement (38) can be pivoted relative to the first piston/cylinder arrangement (36), preferably in a plane perpendicular to the rope plane.

11. Transfer apparatus according to one of the preceding claims,
**characterized in that**
the first piston/cylinder arrangement (36) is implemented without a piston rod and its piston is accordingly coupled directly to the cylinder of the second piston/cylinder arrangement (38).

12. Transfer apparatus according to one of the preceding claims,
**characterized in that**
the second piston/cylinder arrangement (38) is implemented without a piston rod and its piston is accordingly coupled directly to the suction head (32).

13. Transfer apparatus according to one of the preceding claims,
**characterized in that**
the web strip is transferred obliquely into the rope pinch via the second linear guide or the second piston/cylinder arrangement (38).

14. Transfer apparatus according to one of the preceding claims,
**characterized in that**
the guide device (34) can be actuated pneumatically, hydraulically and/or electrically for the appropriate displacement of the suction head (32).

15. Transfer apparatus according to one of the preceding claims,
**characterized in that**
the two piston/cylinder arrangements (36, 38) are in each case formed by a pneumatic or by a hydraulic unit or can be replaced by an electric unit.

16. Transfer apparatus according to one of the preceding claims,
**characterized in that**
the suction head (32) can have vacuum applied to it via a hose (40) or a pipe.

17. Transfer apparatus according to one of the preceding claims,
**characterized in that**
in order to apply vacuum to the suction head (32), an ejector (42) is provided.

18. Transfer apparatus according to one of the preceding claims,
**characterized in that**
the ejector (42) is actuated by compressed air.

19. Transfer apparatus according to one of the preceding claims,
**characterized in that**
in order to apply vacuum to the suction head (32), a vacuum pump is provided.

20. Transfer apparatus according to one of the preceding claims,
**characterized in that**
the suction head (32) has a rigid structure.

21. Transfer apparatus according to one of the preceding claims,
**characterized in that**
the suction head (32) is at least partly fabricated from sheet metal.

22. Machine for treating a material web, in particular a fibrous web, comprising at least one transfer apparatus (10) according to one of the preceding claims.

23. Machine according to Claim 22,
**characterized in that**
the web strip to be transferred into the rope pinch (26) is taken off a drying cylinder (12).

24. Machine according to Claim 23,
**characterized in that**
the web strip to be transferred into the rope pinch (26) is taken off the last drying cylinder (12) of an area having only one row of drying cylinders.

25. Machine according to Claim 23 or 24,
**characterized in that**
the transfer apparatus (10) is arranged underneath a doctor (30) assigned to the drying cylinder (12).

26. Machine according to Claim 25,
**characterized in that**
the suction head (32) can be moved into a position directly underneath the doctor (30) in order to accept the web strip.

27. Machine according to one of the preceding claims,
**characterized in that**
the web strip to be transferred into the rope pinch (26) is taken off between a drying group having only one row of drying cylinders and a drying group having two rows of drying cylinders.

## Revendications

1. Appareil (10) pour le transfert d'un ruban d'une bande de matière à l'intérieur d'une machine pour le traitement d'une bande de matière, en particulier d'une bande de matière fibreuse, dans une cisaille à câbles (26) formée au commencement d'un agencement de câbles et disposée à l'extérieur de la trajectoire de la bande, **caractérisé par** une tête aspirante (32) et un dispositif de guidage (34), au moyen duquel la tête aspirante (32) est déplaçable de telle manière que le ruban de bande saisi par celle-ci puisse être retiré hors de la trajectoire de la bande et introduit dans la cisaille à câbles (26).

2. Appareil de transfert selon la revendication 1, **caractérisé en ce que** le ruban de bande est déplaçable au moyen de la tête aspirante (32) hors de la trajectoire de la bande dans un plan de câbles, dans lequel les câbles (20, 24) de l'agencement de câbles sont guidés au moins de façon prépondérante.

3. Appareil de transfert selon la revendication 1 ou 2, **caractérisé en ce que** la cisaille à câbles (26) se trouve dans le plan de câbles, dans lequel les câbles (20, 24) de l'agencement de câbles sont guidés au moins de façon prépondérante.

4. Appareil de transfert selon l'une quelconque des revendications précédentes, **caractérisé en ce que** le dispositif de guidage (34) comprend deux guidages linéaires (36, 38) pouvant pivoter l'un par rapport à l'autre.

5. Appareil de transfert selon la revendication 4, **caractérisé en ce qu'**un premier guidage linéaire (36) permet un mouvement linéaire du deuxième guidage linéaire (38) dans un plan parallèle au plan des câbles et **en ce que** le deuxième guidage linéaire (38), sur lequel la tête aspirante (32) est montée de façon déplaçable linéairement, peut pivoter par rapport au premier guidage linéaire (36), de préférence dans un plan perpendiculaire au plan des câbles.

6. Appareil de transfert selon l'une quelconque des revendications précédentes, **caractérisé en ce que** le dispositif de guidage comprend deux dispositifs à piston-cylindre (36, 38) pouvant pivoter l'un par rapport à l'autre.

7. Appareil de transfert selon la revendication 6, **caractérisé en ce que** le piston d'un premier (36) des deux dispositifs à piston-cylindre (36, 38) pouvant pivoter l'un par rapport à l'autre est couplé au cylindre du deuxième dispositif à piston-cylindre (38) et le piston du deuxième dispositif à piston-cylindre (38) est couplé à la tête aspirante (32).

8. Appareil de transfert selon la revendication 7, **caractérisé en ce que** le cylindre du premier dispositif à piston-cylindre (36) s'étend dans un plan parallèle au plan des câbles.

9. Appareil de transfert selon la revendication 8, **caractérisé en ce que** le cylindre du premier dispositif à piston-cylindre (36) est orienté au moins essentiellement en direction verticale.

10. Appareil de transfert selon l'une quelconque des revendications précédentes, **caractérisé en ce que** le deuxième dispositif à piston-cylindre (38) peut pivoter par rapport au premier dispositif à piston-cylindre (36), de préférence dans un plan perpendiculaire au plan des câbles.

11. Appareil de transfert selon l'une quelconque des revendications précédentes, **caractérisé en ce que** le premier dispositif à piston-cylindre (36) est réalisé sans tige de piston et son piston est couplé de manière correspondante directement au cylindre du deuxième dispositif à piston-cylindre (38).

12. Appareil de transfert selon l'une quelconque des revendications précédentes, **caractérisé en ce que** le deuxième dispositif à piston-cylindre (38) est réalisé sans tige de piston et son piston est couplé de manière correspondante directement à la tête aspirante (32).

13. Appareil de transfert selon l'une quelconque des revendications précédentes, **caractérisé en ce que** le ruban de bande est transféré en oblique dans la cisaille à câbles au moyen du deuxième guidage linéaire ou du deuxième dispositif à piston-cylindre (38).

14. Appareil de transfert selon l'une quelconque des revendications précédentes, **caractérisé en ce que** le dispositif de guidage (34) peut être actionné de façon pneumatique, hydraulique et/ou électrique pour le déplacement correspondant de la tête aspirante (32).

15. Appareil de transfert selon l'une quelconque des revendications précédentes, **caractérisé en ce que** les deux dispositifs à piston-cylindre (36, 38) sont formés respectivement par une unité pneumatique ou par une unité hydraulique ou ils peuvent être remplacés par une unité électrique.

16. Appareil de transfert selon l'une quelconque des revendications précédentes, **caractérisé en ce que** la tête aspirante (32) peut être mise sous dépression via un tuyau souple (40) ou un tube.

17. Appareil de transfert selon l'une quelconque des revendications précédentes, **caractérisé en ce qu'**il est prévu un éjecteur (42) pour soumettre la tête aspirante (32) à une dépression.

18. Appareil de transfert selon l'une quelconque des revendications précédentes, **caractérisé en ce que** l'éjecteur (42) est actionné à l'air comprimé.

19. Appareil de transfert selon l'une quelconque des revendications précédentes, **caractérisé en ce qu'**il est prévu une pompe à vide pour soumettre la tête aspirante (32) à une dépression.

20. Appareil de transfert selon l'une quelconque des revendications précédentes, **caractérisé en ce que** la tête aspirante (32) présente une structure rigide.

21. Appareil de transfert selon l'une quelconque des revendications précédentes, **caractérisé en ce que** la tête aspirante (32) est fabriquée au moins partiellement en tôle.

22. Machine pour le traitement d'une bande de matière, en particulier d'une bande de matière fibreuse, comportant au moins un appareil de transfert (10) selon l'une quelconque des revendications précédentes.

23. Machine selon la revendication 22, **caractérisée en ce que** le ruban de bande à transférer dans la cisaille à câbles (26) est prélevé d'un cylindre de séchage (12).

24. Machine selon la revendication 23, **caractérisée en ce que** le ruban de bande à transférer dans la cisaille à câbles (26) est prélevé du dernier cylindre de séchage (12) d'une section ne présentant qu'une rangée de cylindres de séchage.

25. Machine selon la revendication 23 ou 24, **caractérisée en ce que** l'appareil de transfert (10) est disposé en dessous d'un racloir (30) associé au cylindre de séchage (12).

26. Machine selon la revendication 25, **caractérisée en ce que** la tête aspirante (32) est déplaçable dans une position située directement en dessous du racloir (30) afin de reprendre le ruban de bande.

27. Machine selon l'une quelconque des revendications précédentes, **caractérisée en ce que** le ruban de bande à transférer dans la cisaille à câbles (26) est prélevé entre un groupe de séchage ne comportant qu'une rangée de cylindres de séchage et un groupe de séchage comportant deux rangées de cylindres de séchage.
